# EUROPÄISCHE PATENTSCHRIFT

(11) **EP 0 084 660 B1**
(45) Veröffentlichungstag und Bekanntmachung des Hinweises auf die Patenterteilung: **30.10.1985**
(21) Anmeldenummer: 82111842.9
(22) Anmeldetag: 20.12.1982
(51) Int. Cl.: A47F 3/04, F25D 23/00

(54) **Verkaufstheke**
Vending counter
Comptoir de vente

(30) Priorität: 21.01.1982 DE 3201819
(43) Veröffentlichungstag der Anmeldung: 03.08.1983
(73) Patentinhaber: Allgemeine Kühlmöbelbau GmbH & Co. KG, 86165 Augsburg (DE)
(72) Erfinder: Albert, Peter, D-8904 Friedberg (DE); Leuprecht, Karl, D-8904 Friedberg (DE)
(74) Vertreter: Ernicke, Hans-Dieter, Dipl.-Ing.

## Beschreibung

Die Erfindung bezieht sich auf eine Verkaufstheke entsprechend den Merkmalen des Oberbegriffes des Hauptanspruches.

Aus der EP-A-0016 402 ist es bekannt, einen Verdampfer unabhängig vom Warentragboden starr im Verdampferraum anzuordnen. Bei hochgeklapptem Warentragboden liegt der Verdampfer frei und kann inspiziert und gewartet werden. Dabei ist der Verdampfer aber nur an der Vorder-und der Oberseite zugänglich. Das hat zur Folge, daß das Innere des Verdampfers und seine übrigen Seiten sowie die unter und hinter dem Verdampfer liegenden Bereiche des Verdampferraumes zu Reinigungs- und Wartungszwecken nicht zugänglich sind.

Aus dem DE-U-79 07 471 ist es bei einer Verkaufstheke bekannt, den Verdampfer an der Unterseite eines Warentragbodens zu befestigen und beide gemeinsam zum Zwecke der Reinigung hochzuschwenken. Diese Anordnung hat aber den Nachteil, daß der angehängte Verdampfer nur sehr schwer zu reinigen ist. Zum einen ist der Bereich zwischen der Oberseite des Verdampfers und dem Warentragboden schwer zugänglich und kann nicht gründlich, beispielsweise mit einer Bürste, gereinigt werden. Diese Stellen können nur oberflächlich mit einer Brause abgespritzt werden, wobei die Bedienungsperson dem zurückspritzenden Wasser des notwendigerweise von unten nach oben gerichteten Wasserstrahls ausgesetzt wird. Nachteilig ist auch, daß die dem Schwenkgelenk des Warentragbodens benachbarte Rückseite des Verdampfers für Montage-und Reinigungsarbeiten nur schwer zugännglich ist. Die Verbindung von Warentragboden und Verdampfer bedingt zudem einen hohen Bauaufwand, da der Warentragboden und der Hebemechanismus wegen des Verdampfergewichts' dementsprechend verstärkt werden müssen. In der praktischen Ausführung dieser vorbekannten Lehre ist man daher dazu übergegangen, die Verdampfer möglichst klein zu gestalten. Damit die geforderte Kühlleistung erreicht werden kann, ist es erforderlich, mit wesentlich geringeren Temperaturen des Kühlmittels zu arbeiten, was wiederum zum Nachteil führt, daß die Kühlluft verstärkt austrocknet.

Der Erfindung liegt somit die Aufgabe zugrunde, eine Verkaufstheke mit anhebbarem Verdampfer aufzuzeigen, bei der alle Bereiche des Verdampfers und des Verdampferraumes bequem und frei zugänglich sind und die Handhabung des Verdampfers verbessert wird.

Die Erfindung löst diese Aufgabe durch eine Vorrichtung gemäß des Kennzeichnungsteiles des Hauptanspruches.

Die Trennung des Verdampfers und des Warentragbodens hat zum Vorteil, daß die Oberfläche des Verdampfers und der Warentragboden einzeln für sich problemlos und gründlich gereinigt werden können. Die beim erwähnten Stand der Technik schwer zugänglichen Bereiche, insbesondere an der dem Warentragboden zugekehrten Verdampferseite, sind beim Gegenstand der Erfindung vermieden, weil der Warentragboden vom Verdampfer weggeschwenkt werden kann.

Die erfindungsgemäße Kühltheke kann mit einem einzigen oder auch einer Reihe von mehreren Verdampfern ausgerüstet sein. Die Verwendung eigener Hubmittel für jeden einzelnen Verdampfer gibt die freie Wahl hinsichtlich der Bemessung der Größe und des Gewichtes der Verdampfer. Die Arretierbarkeit der aufgerichteten Hubmittel läßt den Verdampfer in jeder seiner geplanten Stellungen eine stabile Lage einnehmen, die er nicht unbeabsichtigt verlassen kann.

Die Abstützung der Hubmittel erfolgt aus Stabilitätsgründen vorteilhafterweise am Isolierboden.

Die Anordnung von mindestens zwei Lenkerpaaren für den einzelnen Verdampfer, die jeweils vorzugsweise nach Art einer Vier-Gelenk-Kette mit dem Verdampfer und dem Isolierboden verbunden sind, erlaubt es, den Verdampfer mit einfachen mechanischen Mitteln vollständig vom Isolierboden abzuheben. Die Lenker sind dabei so in der Kühltheke angeordnet, daß die Schwenkbewegung des Verdampfers nach oben und zu der Seite der Kühltheke hingerichtet ist, von der aus die Montage und die Reinigung erfolgt. Der Verdampfer kommt bei seiner Schwenkbewegung der Bedienungsperson entgegen, die damit leichter an die Rückseite des Verdampfers gelangen kann. In hochgeschwenkter Position des Verdampfers sind alle Stellen des Verdampferraumes und des Verdampfers zugänglich. Insbesondere kann man mit der Hand zwischen Verdampfer und Isolierboden durchreichen und auch diese Stellen gründlich mit einer Bürste reinigen. In der Ruhelage sitzt der Verdampfer flach auf dem Isolierboden auf und baut damit nicht oder nur geringfügig höher als ein festmontierter Verdampfer.

Sind alle Lenker gleich lang, führen sie den Verdampfer stets parallel zum Isolierboden. Für Reinigungszwecke ist es günstig, die Lenker eines jeden Lenkerpaares unterschiedlich lang zu machen, und die längeren Lenker auf der Seite der Kühltheke anzuordnen, von der aus die Reinigung erfolgt. Bei üblichen Kühltheken ist das die Käuferseite der Theke. In hochgeschwenkter Lage ragt dann der Verdampfer schräg nach oben, wodurch besonders seine Unterseite und der darunterliegende Teil des Isolierbodens sehr leicht zugänglich sind.

Sollte einmal die heute übliche Konzeption von Kühlteken geändert werden und die Kühltheke von der Bedienungsseite aus gereinigt werden, müßten die Lenker so angeordnet sein, daß die Schwenkbewegung zu dieser Seite hin erfolgt und eventuelle längere Lenker ebenfalls auf dieser Seite angeordnet sind.

Die weitere Ausgestaltung der erfindungsgemäßen Vorrichtung nach den Ansprüchen 4, 5 und 6 ermöglicht eine verbesserte Handhabung des Verdampfers. Durch den Ersatz der käuferseitigen starren Lenker mit endlicher Länge durch längenveränderliche Lenker kann der Verdampfer in hochgeschwenkter Lage noch steiler aufgestellt werden. Je steiler ein aufgerichteter Verdampfer nach oben ragt, umso leichter kann eine Bedienungsperson die Unterseite des Verdampfers gründlich und mit einem von oben nach unten gerichteten Wasserstrahl reinigen. Der längenveränderliche Lenker muß in der ausgezogenen Lage arretierbar sein, wobei die Anordnung einer Gasdruckfeder o. ä. besonders günstig ist. Als längenveränderliches Glied käme aber auch ein Teleskoparm in Frage, der entsprechend form- oder kraftschlüssig in der ausgezogenen Stellung verriegelt werden kann.

Die Anordnung von Gasdruckfedern hat des weiteren den Vorteil, daß diese in der Ruhelage gespannt sind und auf den Verdampfer über die anderen Lenker mit ihren zueinander versetzten Gelenken ein rückstellendes Moment ausüben, das den Verdampfer gegen den Isolierboden drückt. Auch die Gelenke, mit denen die Gasdruckfedern an Verdampfer und Isolierboden befestigt sind, können zueinander versetzt sein, so daß die Gasdruckfeder in der Ruhelage nach unten geneigt ist und ihre Kraft gegen den lsolierboden gerichtet ist.

Vorteilhafterweise begrenzen die Lenker ihren Schwenkweg selbst durch einen Anschlag und arretieren sich damit in der aufgerichteten Lage. Dieser Anschlag kann bei einem oder bei beiden Lenkern eines Lenkerpaares vorhanden sein. Der Schwenkweg dieser Lenker ist dabei do bemessen, daß sie ein Stück über die senkrechte Lage hinausschwenken und dann zum Anschlag kommen. In dieser Stellung drückt das Eigengewicht des Verdampfers diese Lenker gegen ihren Anschlag, so daß der Verdampfer nicht unbeabsichtigt in die Ruhelage zurückschwenken kann.

Die Vorrichtungsmerkmale aus den Ansprüchen 7, 8 und 9 geben dem Verdampfer weitere kinematische Freiheitsgrade. Die Lenkerpaare bilden mit ihren Schienen ein Schwenksystem, das gegenüber dem Isolierboden verschiebbar oder wegklappbar ist. Auf der anderen Seite kann der Verdampfer gegenüber diesem Schwenksystem verschoben werden. Die von der Schwenkbewegung unabhängige Verschiebebewegung hat den Vorteil, daß der Verdampfer noch weiter zur Käuferseite hin verschoben werden kann und seine Rückseite damit noch besser zugänglich ist. Diese Maßnahme ist vor allem auch für Montagearbeiten am Verdampfer in Ruhestellung nützlich. Die beste Zugänglichkeit der Verdampferrückseite ergibt sich, wenn das Schwenksystem mit dem Verdampfer um das Gelenk am Isolierboden geschwenkt wird. Das ist vor allem dann wichtig, wenn die Installationen für die Kühlmittelzuleitung auf der Rückseite des Verdampfers angeordnet sind.

Mit den erfindungsgemäßen Vorrichtungen ist es möglich, den Verdampfer in verschiedene Stellungen zu bewegen, so daß alle Seiten nacheinander bequem und gründlich gereinigt werden können und die Montage des Verdampfers in der Kühltheke stark vereinfacht wird. Im Gegensatz zum Stand der Technik können damit auch beliebig große und schwere Verdampfer bewegt werden.

Einzelheiten der Erfindung ergeben sich aus den Zeichnungen. In ihnen ist die Erfindung schematisch und beispielsweise dargestellt. Es zeigen :
Figur 1 Einen Querschnitt durch eine Kühltheke in geöfffnetem Zustand,
Figur 2 eine vergrößerte Querschnittsdarstellung eines Verdampfers,
Figur 3 eine vergrößerte Seitenansicht des Verdampfers gemäß Pfeil A aus Figur 2 und
Figur 4 einen Querschnitt durch eine geöffnete Kühltheke mit hochgeschwenktem und umgeklapptem Verdampfer.

Im Ausführungsbeispiel der Figur 1 ist eine Kühltheke 14 im Querschnitt mit käuferseitig hochgeklappter Frontglasscheibe 13 und mit angehobenem Warentragboden 12 und angehängten Ventilatoren 16 dargestellt. Ein Verdampfer 1 ragt zur Käuferseite 15 hin schräg nach oben und ist über Lenker 3 und 7 gelenkig mit einem Isolierboden 2 verbunden. Die Lenker 3, 7 liegen in der gleichen Querschnittsebene der Kühltheke 14 und bilden ein Lenkerpaar, wobei jeder Verdampfer über seine Länge mit mindestens zwei solchen Lenkerpaaren ausgerüstet ist. Je nach Größe und Gewicht des Verdampfers können es auch drei und mehr Lenkerpaare sein. Jedes Paar von Lenkern 3, 7 bildet mit dem Verdampfer 1 und dem Isolierboden 2 ein Lenkergetriebe in Gestalt einer Vier-Gelenk-Kette, die Zwangslauf besitzt. Im Ausführungsbeispiel der Figur 1 sind die Lenker 3, 7 eines jeden Lenkerpaares unterschiedlich lang, wobei der längere Lenker jeweils auf der Käuferseite 15 angeordnet ist und als Gasdruckfeder ausgebildet ist. Diese Gasdruckfeder ausgebildet ist. Diese Gasdruckfeder vermittelt dem Lenkergetriebe einen weiteren Freiheitsgrad, indem sie sich beim Schwenken der Lenker entspannt und dabei den Verdampfer 1 um dessen Verbindungsgelenk mit dem Lenker 7 nach oben dreht. Der Verdampfer 1 ist in seiner Ruhelage am Isolierboden 2 und der Warentragboden 12 im abgeklappten Zustand dünn gestrichelt dargestellt.

Die Figur 2 zeigt gegenüber der sehr vereinfachten Darstellung der Figur 1 einen vergrößerten Querschnitt durch einen Verdampfer. In dem bevorzugten Ausführungsbeispiel sind die Lenker 3, 7 eines jeden Lenkerpaares fluchtend hintereinander angeordnet und schwenken gleichsinnig. Die dargestellte Ausführungsform ist nur eine unter vielen möglichen Bauformen von Lenkergetrieben und kann beispielsweise dahingehend abgewandelt werden, daß die beiden Lenker 3, 7 gleich lang sind, gegensinnig schwenken, miteinander gekoppelt nur auf einer Seite des Verdampfers angeordnet sind oder dgl. Das Lenkergetriebe kann auch eine andere Zahl von Lenkern aufweisen.

Die Figur 2 stellt die Ruhestellung des Verdampfers 1 mit eingeklappten Lenkern 3, 7 auf dem Isolierboden 2 dar. Die Gasdruckfeder bzw. der Lenker 3 ist über ein Gelenk 4 mit dem Isolierboden 2 und über ein Gelenk 5 mit dem Verdampfer 1 verbunden. Das Gelenk 4 wird dabei von einer U-förmigen Schiene 10 aufgenommen, die mit dem lsolierboden 2 verbunden ist und von der in Figur 2 nur der Steg zu sehen ist. Das verdampferseitige Gelenk 5 ist ebenfalls in einer U-förmigen Schiene 11 gelagert, die ihrerseits mit dem Verdampfer 1 verbunden ist. Die gleiche Art der Gelenklagerung findet sich beim Lenker 7, dessen isolierbodenseitiges Gelenk 8 über besagte Schiene 10 mit dem Isolierboden 2 und dessen verdampferseitiges Gelenk 9 über die andere Schiene 11 mit dem Verdampfer 1 verbunden ist. In der Ruhelage des Verdampfers liegen die Gasfeder 3 und der Lenker 7 parallel zum Isolierboden 2. Mit 6 ist die Kraftlinie der Gasdruckfeder 3 bezeichnet, die senkrecht zum Isolierboden 2 keine Komponente besitzt. Die Gelenke 8 und 9 des kürzeren Lenkers 7 sind gegeneinander versetzt, so daß das verdampferseitige Gelenk 9 einen größeren Abstand zum Isolierboden aufweist als das isolierbodenseitige Gelenk 8. Die am Gelenk 9 auf den Lenker 7 übertragene, zum Isolierboden 2 parallele Kraft der Gasdruckfeder 3 übt wegen des Abstandes zwischen dem Gelenk 9 und dem Gelenk 8 ein rückstellendes Moment auf den Lenker 7 aus, wodurch der Verdampfer 1 am Isolierboden 2 gehalten wird. Das isolierbodenseitige Gelenk 8 ist aus der Mittellängsebene des Lenkers 7 zu dessen Rand hin versetzt, wodurch beim Verschwenken des Lenkers 7 um das Gelenk 8 die Stirnfläche 7 a gegen den Isolierboden 2 bzw. die Schiene 10 trifft und als Anschlag damit den Schwenkweg des Lenkers 7 begrenzt. Diese Anschlagstellung des Lenkers 7 ist in Figur 2 ge-. strichelt dargestellt. Auf seinem Schwenkweg soll der Lenker 7 ein Stück über die lotrechte Lage hinaus schwenken, was durch eine Anschrägung der Stirnfläche 7 a erreicht wird. Die dem Gelenk 9 benachbarte andere Stirnfläche kann ebenfalls abgeschrägt sein. Die technischen Merkmale des in der Figur 2 beschriebenen Lenkerpaares gelten natürlich für alle Lenkerpaare eines Verdampfers. Die in Figur 2 gezeigte Anordnung eines Verdampfers 1 mit in Ruhestellung unter dessen Boden geklappten Lenkern 3, 7 kann dahingehend abgewandelt werden, daß die Lenker neben dem Verdampfer oder in Ausnehmungen auf der Unterseite des Verdampfers angeordnet sind, wodurch der Verdampfer direkt auf dem Isolierboden 2 aufsitzen würde und weitere Bauhöhe gespart werden könnte.

Figur 3 zeigt eine Seitenansicht des Verdampfers aus der Richtung des Pfeiles A in Figur 2. Der schematisch in Form eines Kastens dargestellte Verdampfer 1 besitzt einen Verdampferboden 1 a, der mit der U-förmigen Schiene 11, deren Öffnung nach unten zum Isolierboden 2 hinweist, verbunden ist. Der Isolierboden 2 ist mit der ebenfalls U-förmigen Schiene 10 verbunden, deren Öffnung nach oben zum Verdampfer 1 hinweist. Die Schiene 11 ist breiter als die Schiene 10, wodurch beide Schienen in Ruhestellung des Verdampfers schachtelartig ineinandergreifen. Die Schienen 10 und 11 bilden damit einen an den Stirnseiten durch Abdeckkappen vollständig geschlossenen Kasten, der die Lenker 3 und 7 aufnimmt und gegen Einflüsse von außen schützt. Aus Figur 3 ist auch ersichtlich, daß der Bolzen des Gelenkes 4 für die Gasdruckfeder 3 in den Schenkeln der Schiene 10 gelagert ist. Die Schiene 10 weist für die Bolzen der Gelenke 5 und 9 nicht dargestellte Ausnehmungen auf, die das schachtelartige Ineinandergreifen der Schienen 10 und 11 ermöglicht.

In einer bevorzugten Ausführungsform ist der Verdampfer 1 auf seinen Schienen 11 in deren Längsrichtung verschiebbar und feststellbar angeordnet. Diese Verschiebevorrichtung ist in den Zeichnungen nicht dargestellt und kann aus in der Technik allgemein bekannten Maschinenteilen bestehen, wie zum Beispiel aus einer Schwalbenschwanzführung, die mittels einer Schraube festklemmbar ist. Eine solche bewegliche Verbindung kann auch zwischen dem Isolierboden 2 und seinen Schienen 10 bestehen.

In Figur 4 ist eine geöffnete Kühltheke 14 im Querschnitt dargestellt.

In diesem Ausführungsbeispiel ist die isolierbodenseitige Schiene 10 über ein Schwenklager 17, das auf der Käuferseite 15 der Kühltheke 14 angeordnet ist, mit dem Isolierboden 2 gelenkig verbunden. Mit ausgezogenen Linien ist die aufgerichtete Position des Schwenksystems 3, 7, 10, 11, und des Verdampfers 1 dargestellt. Die Schiene 10 ist um das Schwenklager 17 vom Isolierboden 2 hochgeklappt und der Verdampfer ist durch die Lenker 3, 7, die wiederum in Schienen 11 gelagert sind, von der Schiene 10 abgeschwenkt. Wie in Figur4 dargestellt, wird die Schwenkbewegung der Schiene 10 und des aufgerichteten Verdampfers 1 durch Anlage des Verdampfers an der Seitenwand 18 begrenzt. In dieser Stellung ist vor allem die dem kürzeren Lenker 7 benachbarte Rückseite des Verdampfers 1 sehr gut zugänglich. Die Schiene 10 kann auch hochgeklappt werden, ohne daß die Lenker 3, 7 den Verdampfer 1 von der Schiene 10 abschwenken. Zusätzlich kann wie in den anderen Ausführungsbeispielen der Verdampfer 1 beweglich auf den Schienen 11 geführt sein. Die Ruhelage des Verdampfers 1, in der er mit übereinander geklappten Schienen 10 11 auf dem Isolierboden 2 aufsitzt, ist gestrichelt dargestellt.

Eine Variation der in den Figuren beschriebenen Ausführungsbeispiele besteht darin, daß die Lenker eines jeden Lenkerpaares starr und gleich lang sein können. Desgleichen müssen für die Lagerung der Lenker keine Schienen 10, 11 vorhanden sein, es genügen dafür einfache Lappen, mit denen die Lenker am Verdampfer und am Isolierboden schwenkbar befestigt sind. Ein solches Hubmittel besitzt dann nur den einen Freiheitsgrad der Schwenkbewegung des Lenkergetriebes.

An Verdampfer sind Handgriffe befestigt, mit denen eine Bedienungsperson den Verdampfer bewegen kann.

## Patentansprüche

1. Verkaufstheke (14) mit einem Verdampferraum, der nach oben gegen den gekühlten Warenraum durch einen hochklappbaren Warentragboden (12) und nach unten durch einen Isolierboden (2) begrenzt ist, wobei im Verdampferraum mindestens ein Verdampfer (1) vorgesehen ist, der über Hubmittel anhebbar und in der aufgerichteten Lage arretierbar ist, dadurch gekennzeichnet, daß der Verdampfer (1) vom Warentragboden (12) unabhängig ist, wobei die Hubmittel einerseits am Verdampfer (1) angreifen und andererseits am Isolierboden (2) unmittelbar oder mittelbar abgestützt sind und daß die Hubmittel aus mindestens zwei Lenkerpaaren (3, 7) bestehen, die in aufgerichteter Lage den zugeordneten Verdampfer (1) in Distanz vom Isolierboden (2) halten und in abgeschwenkter Lage den Verdampfer (1) flach auf dem Isolierboden (2) absetzen.

2. Vorrichtung nach Anspruch 1, dadurch gekennzeichnet, daß die Lenker (3, 7) jedes Lenkerpaares ungleich lang sind, wobei die längeren Lenker (3) vorzugsweise auf der Käuferseite (15) der Kühltheke (14) angeordnet sind.

3. Vorrichtung nach Anspruch 1, dadurch gekennzeichnet, daß die Schwenkachsen der Lenker (3, 7) sich parallel zur Längsachse der Kühltheke (14) erstrecken.

4. Vorrichtung nach Anspruch 1 oder 2, dadurch gekennzeichnet, daß die auf der Käuferseite (15) der Kühltheke (14) angeordneten Lenker (3) als längenveränderliche Glieder, insbesondere als Gasfedern, ausgebildet sind.

5. Vorrichtung nach Anspruch 1 oder einem' der folgenden, dadurch gekennzeichnet, daß eine Stirnfläche (7a) mindestens eines Lenkers (3, 7) von jedem Lenkerpaar als Anschlag zur Begrenzung des Schwenkweges ausgebildet ist.

6. Vorrichtung nach Anspruch 3, dadurch gekennzeichnet, daß in der Ruhelage des Verdampfers (1) die Gasdruckfedern (3) parallel zur Oberfläche des Isolierbodens (2) liegen und die verdampferseitigen Gelenke (9) der anderen Lenker (7) einen größeren Abstand zum Isolierboden (2) aufweisen, als die isolierbodenseitigen Gelenke (8).

7. Vorrichtung nach Anspruch 1 oder einem der folgenden, dadurch gekennzeichnet, daß die Lenkerpaare (3, 7) in jeweils zwei U-förmigen Schienen (10, 11) gelagert sind, wobei die einen Schienen (11) mit den Verdampfer (1) und die anderen Schienen (10) mit dem Isolierboden (2) verbunden sind.

8. Vorrichtung nach Anspruch 7, dadurch gekennzeichnet, daß der Verdampfer (1) gegenüber seinen Schienen (11) und/oder die anderen Schienen (10) gegenüber dem Isolierboden (2) verschiebbar sind.

9. Vorrichtung nach Anspruch 7 oder 8, dadurch gekennzeichnet, daß die dem Isolierboden (2) zugeordneten Schienen (10) am Isolierboden (2) über ein Schwenklager (17) gelenkig gelagert sind.

## Claims

1. Vending counter (14) with an evaporation section that is upwardly delimited with respect to the cooled goods display section by a goods display base (12) that can be lifted up and is downwardly delimited by an insulation base (2), wherein at least one evaporator (1) is provided in the evaporation section that can be raised by lifting means and immovably installed in the raised position, characterised in that the evaporator (1) is independent of the goods display base (12), whereby the lifting means on the one hand engage the evaporator (1) and on the other hand are indirectly or directly supported on the insulation base (2), and the lifting means consist of at least two pairs of guide rods (3, 7) that hold the evaporator (1) in the raised position at a distance from the insulation base (2) and in the deflected position lay the evaporator (1) flat on the insulation base (2).

2. Arrangement according to claim 1, characterised in that the guide rods (3, 7) of each pair of rods are of different lengths, and the longer guide rods (3) are preferably arranged on the customer's side (15) of the cooling counter (14).

3. Arrangement according to claim 1, characterised in that the pivoting axes of the guide rods (3, 7) extend parallel to the longitudinal axis of the cooling counter (14).

4. Arrangement according to claim 1 or 2, characterised in that the guide rods (3) arranged on the customer's side (15) of the cooling counter (14) are formed as length-adjustable members especially gas-actuated springs.

5. Arrangement according to claim 1 or any one of the following, characterised in that one end face (7a) of at least one guide rod (3, 7) of each pair of guide rods is formed as a stop for limiting the pivoting path.

6. Arrangement according to claim 3, characterised in that, in the inoperative position of the evaporator (1), the gas operated springs (3) lie parallel to the surface of the insulation base (2) and the hinges (9) of the other guide rod (7) which are on the side of the evaporator are arranged at a greater distance from the insulation base (2) than the hinges (8) on the side of the insulation base.

7. Arrangement according to claim 1 or any one of the following, characterised in that the pairs of guide rods (3, 7) are mounted in each case in two U-shaped rails, the first rails (11) being connected to the evaporator (1) and the other rails (10) being connected to the insulation base (2).

8. Arrangement according to claim 7, characterised in that the evaporator (1) can be displaced with respect to its rails (11) and/or the other rails (10) can be displayed with respect to the insulation base (2).

9. Arrangement according to claim 7 or 8, characterised in that the rails (10) associated with the insulation base (2) are mounted in an articulated manner on the insulation base (2) by means of a pivot mounting (17).

## Revendications

1. Comptoir de vente (14) comportant un espace pour évaporateur, qui est limité vers le haut en direction de l'espace réfrigéré de stockage des marchandises, par un fond relevable (12) de support des marchandises et, vers le bas, par un fond isolant (2), et dans lequel il est prévu, dans l'espace pour évaporateur, au moins un évaporateur (1) qui peut être soulevé à l'aide de moyens de levage et peut être bloqué dans la position redressée, caractérisé par le fait que l'évaporateur (1) est indépendant du fond (12) de support des marchandises, les moyens de levage étant d'une part accrochés à l'évaporateur (1) et étant d'autre part en appui directement ou indirectement sur le fond isolant (2), et que les moyens de levage sont constitués au moins par deux couples (3, 7) de leviers articulés qui, dans la position redressée, maintiennent l'évaporateur associé (1) à distance du fond isolant (2) et qui, dans la position basculée, appliquent l'évaporateur (1) à plat sur le fond isolant (2).

2. Dispositif suivant la revendication 1, caractérisé par le fait que les leviers articulés (3, 4) de chaque couple de leviers possèdent des longueurs différentes, les leviers les plus longs (3) étant disposés de préférence sur le côté (15) du comptoir de vente (14), situé du côté de l'acheteur.

3. Dispositif suivant la revendication 1, caractérisé par le fait que les axes de pivotement des leviers articulés (3, 7) sont parallèles à l'axe longitudinal du comptoir de vente (14).

4. Dispositif suivant la revendication 1 ou 2, caractérisé par le fait que les leviers articulés (3) disposés sur le côté (15) du comptoir de vente (14), tourné vers l'acheteur, sont réalisés sous la forme d'organes de longueur variable, notamment sous la forme d'amortisseurs pneumatiques.

5. Dispositif suivant la revendication 1 ou l'une des suivantes, caractérisé par le fait qu'une surface frontale (7a) d'au moins un levier articulé (3, 7) de chaque couple de leviers articulés est réalisée sous la forme d'une butée pour la limitation du mouvement de pivotement.

6. Dispositif suivant la revendication 3, caractérisé par le fait que, lorsque l'évaporateur (1) est dans la position de repos, les amortisseurs pneumatiques (3) sont parallèles à la surface du fond isolant (2) et que les articulations (9), situés du côté de l'évaporateur, des autres leviers articulés (7) sont à une distance plus importante par rapport au fond isolant (2), que les articulations (8) situées du côté du fond isolant.

7. Dispositif suivant la revendication 1 ou l'une des suivantes, caractérisé par le fait que les couples de leviers articulés (3, 7) sont montés dans respectivement deux rails en forme de U (10, 11), certains rails (11) étant reliés à l'évaporateur (1) et les autres rails (10) étant reliés au fond isolant (2).

8. Dispositif suivant la revendication 7, caractérisé par le fait que l'évaporateur (1) est déplaçable par rapport à ces rails (11) et/ou que les autres rails (10) sont déplaçables par rapport au fond isolant (2).

9. Dispositif suivant la revendication 7 ou 8, caractérisé par le fait que les rails (10) associés au fond isolant (2) sont montés en étant articulés par l'intermédiaire d'un palier pivotant (17) sur le fond isolant (2).
